# EUROPÄISCHE PATENTSCHRIFT

(11) **EP 4 194 752 B1**
(45) Veröffentlichungstag und Bekanntmachung des Hinweises auf die Patenterteilung: **31.01.2024**
(21) Anmeldenummer: 21213687.3
(22) Anmeldetag: 10.12.2021
(51) Int. Cl.: F23D 14/14

(54) **HELLSTRAHLER**
LIGHT RADIATOR
ÉMETTEUR LUMINEUX

(43) Veröffentlichungstag der Anmeldung: 14.06.2023
(73) Patentinhaber: Schwank GmbH, 50735 Köln (DE)
(72) Erfinder: KREIS, Edgar, 63579 Freigericht (DE); GENZEL, Alexander, 53179 Bonn (DE); STOHLER, Torsten, 40822 Mettmann (DE); RENNER, Thomas, 50389 Wesseling (DE)
(74) Vertreter: Patentanwälte Dörner & Kötter PartG mbB

(56) Entgegenhaltungen:
- EP-A1- 3 916 693
- EP-A2- 0 457 954
- US-A1- 2017 307 212
- US-A1- 2020 056 781

## Beschreibung

Die Erfindung betrifft einen Hellstrahler, mit einem Brenner, einem Gebläse und einer als Abstrahlungsfläche dienenden, mit Flammendurchtrittskanälen versehenen Strahlplatte, wobei der Brenner mit einer Brenngaszuführung verbunden ist, wobei das Gebläse dazu eingerichtet ist, dem Brenner Verbrennungsluft zuzuführen, wobei der Brenner eingerichtet ist, ein flächiges Glühen der Strahlplatte zu bewirken.

Im gewerblichen und industriellen Bereich werden zur Beheizung von Produktions- und Lagerstätten häufig Infrarotstrahler eingesetzt. Diese erzeugen eine Infrarotstrahlung, welche zur Wärmeerzeugung genutzt wird. Der Vorteil von Infrarotstrahlern gegenüber konventionellen Heizungssystemen ist zum einen, dass diese ihre Wärme nahezu verlustfrei abgeben. Zum anderen werden Zuglufterscheinungen, wie sie bei konventionellen Verbrennungssystemen auftreten, vermieden.

Infrarotstrahler werden in Hell- und Dunkelstrahler unterschieden. Während bei Dunkelstrahlern die Wärme durch Verbrennung eines Brenngas-Luftgemisches in einem geschlossenen Rohr erzeugt wird, bei der die Oberfläche des durch die erzeugten Heißgase erwärmten Rohres die Wärme überwiegend als Strahlung abgibt, wird bei Hellstrahlern ein Brenngas-Luftgemisch an der Oberfläche einer oder mehrerer hierzu angeordneter keramischer Strahlplatten verbrannt. Als Brenngas wird entweder Erdgas oder Flüssiggas (Propangas oder Biogas) verwendet. Der Name Hellstrahler basiert auf der sichtbaren Verbrennung des Brenngas-Luftgemischs auf der keramischen Strahlplatte, welche hierdurch aufglüht. Hierzu weist die keramische Strahlplatte parallel zueinander angeordnete Flammendurchtrittskanäle mit zur Abstrahlungsseite angebrachten, häufig konischen Vertiefungen auf. Bei der Verbrennung erfolgt die Flammbildung im Wesentlichen in den Vertiefungen, wodurch eine gleichmäßige Erwärmung der Seitenwände der Vertiefungen und den zwischen den Vertiefungen gebildeten Stegen erfolgt. Die keramische Strahlplatte kann hierbei Temperaturen von 950°C und mehr erreichen. Die Verbrennungsabgase werden an die Raumluft abgegeben. Derartige Hellstrahler sind beispielsweise in der EP 2 014 980 A1 beschrieben.

Um die bei der Verbrennung des Brennstoffs entstehende Schadstoffe zu minimieren, ist es ein stetiges Bestreben, ein optimales stöchiometrisches Verhältnis zwischen Brenngas und Luft zu erreichen, um eine möglichst vollständige Verbrennung zu erzielen, bei der die Schadstoffemission minimiert ist. Bei modernen Hellstrahlern werden bereits sehr gute Abgaswerte erzielt, was unter anderem durch eine Anpassung von Brenngas und/oder Luft in den Brenner erzielt wird. In der DE 10 2014 019 766 A1 ist weiterhin ein Hellstrahler beschrieben, bei dem mittels Sensoren der Brennwert des Brenngases ermittelt wird und in Abhängigkeit des hierfür optimalen Mischungsverhältnisses die Zufuhr der Verbrennungsluft geregelt wird. Die US2017/307212 A1 offenbart einen Hellstrahler gemäß dem Oberbegriff des ersten Anspruchs.

Die modernen Hellstrahler haben sich in der Praxis bewährt und weisen einen verhältnismäßig geringen Schadstoffausstoß bei gleichzeitig hohem Wirkungsgrad auf. Der vorliegenden Erfindung liegt die Aufgabe zugrunde, einen Hellstrahler bereitzustellen, dessen Schadstoffausstoß bei zumindest gleichem Wirkungsgrad weiter vermindert ist. Gemäß der Erfindung wird diese Aufgabe durch die Merkmale des kennzeichnenden Teils des Patentanspruchs 1 gelöst. Mit der Erfindung ist ein Hellstrahler bereitgestellt, der einen im Vergleich zum Stand der Technik zumindest gleichbleibenden Wirkungsgrad aufweist und bei dem der Schadstoffausstoß vermindert ist. Dadurch, dass die Brenngaszuführung vorzugsweise ausschließlich mit einer Wasserstoffquelle verbunden ist, sind in dem Abgas theoretisch keine kohlenstoffhaltigen Schadstoffe wie Kohlenstoffmonoxid, Kohlenstoffdioxid oder Kohlenwasserstoffe enthalten, da Wasserstoff keinen Kohlenstoff enthält.

In Weiterbildung der Erfindung sind die Wasserstoffzuführung und das Gebläse derart ausgebildet und ausgerichtet, dass Wasserstoffströmung und Verbrennungsluftströmung in einem Winkel zueinander angestellt sind, wobei der Winkel vorzugsweise kleiner gleich 90 Grad und größer gleich 45 Grad beträgt. Hierdurch ist eine gute Vermischung von Wasserstoff und Verbrennungsluft erzielt.

Es ist ein Reflektor angeordnet, der die Abstrahlungsfläche der Strahlplatte einfasst und der einen Abgasraum begrenzt, wobei dem Brenner vorgeschaltet ein Verbrennungsluft-Mischraum angeordnet ist, der mit einer Verbrennungsluftquelle und dem Abgasraum verbunden ist. Durch die Zuführung von Abgasen zur Verbrennungsluft ist eine Sauerstoffminderung erzielt, wodurch eine Senkung der Flammtemperatur ermöglicht ist. Darüber hinaus ist durch die Rezirkulation des Abgases eine Minderung der Stickoxidemission bewirkt.

In weiterer Ausgestaltung der Erfindung ist der Abgasraum mit dem Verbrennungsluft-Mischraum über einen Ejektor verbunden, wobei das Treibmedium des Ejektors durch das Gebläse eingebrachte Verbrennungsluft und das in den Verbrennungsluft-Mischraum angesaugte Medium in dem Abgasraum befindliches Abgas ist. Hierdurch ist ein definiertes Verhältnis von Verbrennungsluft und Abgas erzielt. Bevorzugt ist eine Stellvorrichtung angeordnet, über die das Verhältnis des Verbrennungsluftvolumenstroms zum angesaugten Abgasvolumenstrom des Ejektors einstellbar ist.

In Weiterbildung der Erfindung ist der Verbrennungsluft-Mischraum innerhalb des Gebläses angeordnet. Hierdurch ist eine gute Vermischung von Verbrennungsluft und Abgas bewirkt.

In Ausgestaltung der Erfindung ist die Wasserstoffzufuhr flächig über eine Verteilerplatte geführt, die parallel beabstandet zur Strahlplatte angeordnet ist und die eine Brennstoffmischkammer begrenzt. Hierdurch ist eine gleichmäßige, flächige Wasserstoff-Verbrennungsluft-Vermischung bei gleichzeitiger Vermeidung eines Flammrückschlages bewirkt. Vorteilhaft kann die Brenngaszuführung auch mit einer Wasserstoff-Verbrennungsluftgemisch-Quelle verbunden sein, wobei die Wasserstoffkonzentration in dem Gemisch oberhalb der oberen Explosionsgrenze zugeführt wird, weshalb das Wasserstoff-Verbrennungsluft-gemisch nicht zündfähig ist. Auf diese Weise ist nur ein sehr geringer Sauerstoffgehalt in der in die Mischkammer eingebrachten Verbrennungsluft erforderlich.

In weiterer Ausgestaltung der Erfindung ist ein die Verteilerplatte zumindest bereichsweise umfassender Zuluftkanal angeordnet, der mit dem Gebläse verbunden ist. Bevorzugt ist der Zuluftkanal derart ausgebildet, dass eine flächige Überströmung der Verteilerplatte mit Verbrennungsluft bewirkt ist. Hierdurch ist eine gleichmäßige Vermischung mit dem die Verteilerplatte durchströmenden Wasserstoff erzielt.

In Weiterbildung der Erfindung ist optischer Sensor angeordnet, der eingerichtet ist, wenigstens einen Parameter der durch den Brenner erzeugten Flamme zu detektieren. Vorteilhaft ist der Sensor ein UV-Sensor. Hierdurch ist eine Flammerkennung der unsichtbaren Wasserstoffflamme erzielt.

In Ausgestaltung der Erfindung ist der optische Sensor einen vorzugsweise stumpfen Winkel mit der Strahlplatte einschließend auf diese ausgerichtet. Hierdurch ist eine zuverlässige Flammenerkennung erzielt.

In weiterer Ausgestaltung der Erfindung ist ein die Strahlplatte zumindest bereichsweise einfassender Reflektor angeordnet, der mit einem Fenster versehen ist, wobei der optische Sensor von außerhalb des Reflektors durch das Fenster auf die Strahlplatte ausgerichtet ist. Hierdurch ist eine Flammenerkennung in vor Hitze geschützter Position des Sensors erzielt.

In Weiterbildung der Erfindung ist der optische Sensor mit einer mit dem Gebläse verbundenen Stelleinrichtung zur Unterbrechung und/oder zur Einstellung der Verbrennungsluftzufuhr verbunden. Bevorzugt ist der optische Sensor mit einer mit der Brenngaszuführung verbundenen Stelleinrichtung zur Unterbrechung und/oder zur Einstellung der Wasserstoffzufuhr verbunden. Hierdurch ist eine Beeinflussung des Verbrennungsluft-Wasserstoffgemischs oder auch eine Abschaltung der Wasserstoffzufuhr in Abhängigkeit vom Flammenzustand ermöglicht.

In Ausgestaltung der Erfindung ist die Stelleinrichtung mit einem Steuer- und Regelmodul verbunden, das programmiert ist, die Flammeigenschaften anhand hinterlegter Sollparameter durch Veränderung der Wasserstoff- und/oder Verbrennungsluftmengen einzuregeln.

Andere Weiterbildungen und Ausgestaltungen der Erfindung sind in den übrigen Unteransprüchen angegeben. Ausführungsbeispiele der Erfindung sind in den Zeichnungen dargestellt und werden nachfolgend im Einzelnen beschreiben. Es zeigen:
- Figur 1: die schematische Darstellung eines Hellstrahlers;
- Figur 2: die schematische Darstellung eines Hellstrahlers in einer weiteren Ausführungsform;
- Figur 3: die schematische Darstellung eines Hellstrahlers in einer dritten Ausführungsform und
- Figur 4: die schematische Darstellung eines Hellstrahlers in einer vierten Ausführungsform mit Verteilerplatte und Strahlplatte.

Der als Ausführungsbeispiel gewählte Hellstrahler gemäß Figur 1 umfasst einen Brenner 1, der mit einer Wasserstoffzuführung 2 und einem Gebläse 3 verbunden ist. Den Brenner 1 umfassend ist ein Reflektor 4 angeordnet.

Der Brenner 1 umfasst eine Brennstoffmischkammer 11, die von einer keramischen Strahlplatte 12 begrenzt ist. Die keramische Strahlplatte 12 ist in bekannter Art und Weise mit einem sich über die gesamte Fläche erstreckenden Lochmuster versehen, das aus zylindrischen Flammdurchtrittskanälen gebildet ist, die an der nach außen gerichteten Seite der Strahlplatte 12 sich konisch erweiternd ausgebildet sind. Der Strahlplatte 12 gegenüberliegend ist orthogonal zu dieser eine Wasserstoffzuführung 2 angeordnet, die in der Brennstoffmischkammer 11 mündet. Rechtwinklig zur Wasserstoffzuführung 2 mündet eine Druckleitung 31 in der Brennstoffmischkammer 11, die mit dem Gebläse 3 verbunden ist.

Das Gebläse 3 ist an seiner Saugseite mit einem Ejektor 32 verbunden, dessen Treibanschluss mit einer Verbrennungsluftzuführung 33 und dessen Sauganschluss mit einer Abgaszuführungsleitung 34 verbunden ist, die durch den Reflektor hindurchgeführt ist. In der Abgaszuführungsleitung 34 ist eine Rezirkulationsblende 35 angeordnet. Der durch das Gebläse 3 durch die Verbrennungsluftzuführung 33 angesaugte Verbrennungsluftstrom dient hier als Treibmedium, durch das eine Ansaugung eines Teils des innerhalb des Reflektors 4 befindlichen Abgaspolsters 381 durch die Rezirkulationsblende 35 bewirkt ist. Durch die Rezirkulationsblende 35 ist der Anteil des Abgasstroms in dem Verbrennungsluftstrom einstellbar, wodurch wiederum der Sauerstoffgehalt des Abgas-Verbrennungsluftstrom-Gemischs bestimmt ist. Der übrige Abgasstrom strömt aus dem Reflektor 4 in die Umgebungsluft. In das Gebläses 3 ist ein Verbrennungsluft-Mischraum 39 integriert.

Druckseitig wird der Brennstoffmischkammer 11 durch das Gebläse 3 ein Abgas -Verbrennungsluft-Gemisch zugeführt, das mit dem durch die Wasserstoffzuführung 2 eingebrachten Wasserstoffstrom nach Austritt durch die Strahlplatte 12 durch eine an dem Brenner 1 außen vor der Strahlplatte 12 angeordnete die Zündelektrode 13 entzündet wird, wodurch außen auf der Strahlplatte 12 ein Flammteppich erzeugt wird. Die Verbrennung findet im Wesentlichen in den konisch erweiterten Abschnitten der Flammdurchtrittskanäle der Strahlplatte 12 statt, wodurch diese an ihrer Außenfläche hellrotglühend erhitzt wird. Durch den über die Rezirkulationsblende 35 einstellbaren Sauerstoffgehalt des Abgas-Verbrennungsluftstrom-Gemischs ist die Flammtemperatur regulierbar.

Im Ausführungsbeispiel gemäß Figur 2 ist der Brenner 1 entsprechend dem vorhergehenden Ausführungsbeispiel ausgebildet und wiederum von einem Reflektor 4 umfasst. Der Strahlplatte 12 des Brenners 1 gegenüberliegend ist wiederum orthogonal zu dieser eine Wasserstoffzuführung 2 angeordnet, die in der Brennstoffmischkammer 11 mündet. Rechtwinklig zur Wasserstoffzuführung 2 mündet eine Druckleitung 31 in der Mischkammer, die mit dem Gebläse 3 verbunden ist. Abweichend von dem zuvor beschriebenen Ausführungsbeispiel ist das Gebläse 3 saugseitig mit einer Verbrennungsluftzuführung verbunden, wobei in der Druckleitung 31 innerhalb des Reflektors 4 ein Ejektor 36 eingesetzt ist, durch den ein die Druckleitung 31 radial umspannender Saugspalt 37 gebildet ist. Der sich an den Ejektor 36 anschließende Abschnitt der Druckleitung 31 bildet den Verbrennungsluft-Mischraum 37.

Durch den über das Gebläse 3 in die Druckleitung 31 eingebrachten Verbrennungsluftstrom wird über den Saugspalt 37 aus dem innerhalb des Reflektors 4 gebildeten Abgaspolster 381 ein Abgasstrom 38 eingesaugt, der sich mit dem Verbrennungsluftstrom vermischt. Das aus der dem Verbrennungsluft-Mischraum 37 der Druckleitung 31 austretende Abgas-Verbrennungsluft-Gemisch wird in der Brennstoffmischkammer 11 mit dem durch die Wasserstoffzuführung 2 eingebrachten Wasserstoffstrom vermischt und wiederum nach Austritt durch die Strahlplatte 12 durch eine an dem Brenner 1 außen vor der Strahlplatte 12 angeordnete die Zündelektrode 13 entzündet.

Im Ausführungsbeispiel gemäß Figur 3 ist in dem Reflektor 4 eine Sensoraufnahme 41 eingebracht, die ein Fenster 42 aufweist. In die Sensoraufnahme ist ein UV-Sensor 43 eingebracht, der über eine elektrische Leitung 44 mit einer - nicht dargestellten Stelleinrichtung zur Unterbrechung der Wasserstoffzufuhr verbunden ist. Der UV-Sensor 43 ist im Ausführungsbeispiel in einem Winkel von 45° zur Strahlplatte 12 ausgerichtet. Wird durch den UV-Sensor 43 keine Flamme detektiert, so wird die Wasserstoffzufuhr durch die Stelleinrichtung unterbrochen. Die Stelleinrichtung oder ein mit dieser verbundenes Steuer- und Regelmodul kann auch zusätzlich mit der Zündelektrode 13 verbunden und derart eingerichtet sein, dass in dem Fall, dass keine Flamme detektiert wird, zunächst die Zündelektrode 13 aktiviert wird und erst nach weiterem Ausbleiben einer Flamme eine Unterbrechung der Wasserstoffzufuhr erfolgt.

Im Ausführungsbeispiel gemäß Figur 4 ist ein Brenner 5 angeordnet, der wiederum mit einem Gebläse 3 verbunden ist. Der Brenner 5 umfasst eine Brennstoffmischkammer 51, die von einer keramischen Strahlplatte 52 begrenzt ist. Der Strahlplatte 52 gegenüberliegend ist orthogonal zu dieser eine Wasserstoffzuführung 2 angeordnet, die in der Brennstoffmischkammer 51 mündet. Zwischen der Wasserstoffzuführung 2 und der Strahlplatte 52 ist parallel zur Strahlplatte 52 eine Verteilerplatte 53 angeordnet. Die Verteilerplatte 53 ist flächig mit einem aus zylindrischen Durchführungen gebildeten Lochmuster versehen. Die Wasserstoffzuführung 2 ist über einen haubenförmigen Abschnitt 21 mit der Verteilerplatte 53 verbunden, sodass eine flächige Durchströmung der Verteilerplatte 53 mit Wasserstoff erfolgt.

Zwischen der Verteilerplatte 53 und der Strahlplatte 52 ist die Brennstoffmischkammer 51 einfassend ein Zuluftkanal 54 angeordnet, dessen Düsen 55 in einer parallel zur Verteilerplatte 53 angestellten, gedachten Ebene ausgerichtet sind. Der Zuluftkanal 54 ist mit dem Gebläse 3 verbunden, durch den er gespeist ist.

Das Gebläse 3 ist an seiner Saugseite entsprechend dem ersten Ausführungsbeispiel mit einem Ejektor 32 verbunden, dessen Treibanschluss mit einer Verbrennungsluftzuführung 33 und dessen Sauganschluss mit einer Abgaszuführungsleitung 34 verbunden ist, die durch den Reflektor 4 hindurchgeführt ist. In der Abgaszuführungsleitung 34 ist eine Rezirkulationsblende 35 angeordnet. Die durch das Gebläse 3 durch die Verbrennungsluftzuführung 33 angesaugte Verbrennungsluft dient hier wiederum als Treibmedium, durch das eine Ansaugung eines Teils des innerhalb des Reflektors 4 befindlichen Abgaspolsters 381 durch die Rezirkulationsblende 35 bewirkt ist. Durch die Rezirkulationsblende 35 ist auch hier der Anteil des Abgasstroms in dem Verbrennungsluftstrom einstellbar, wodurch wiederum der Sauerstoffgehalt des Abgas-Verbrennungsluftstrom-Gemischs bestimmt ist. Der übrige Abgasstrom strömt aus dem Reflektor 4 in die Umgebungsluft. Auch hier ist der Verbrennungsluft-Mischraum 39 in das Gebläses 3 integriert.

Druckseitig wird der Brennstoffmischkammer 51 durch das Gebläse 3 über den Zuluftkanal 54 ein Abgas -Verbrennungsluft-Gemisch zugeführt, das die Verteilerplatte 53 flächig überströmt und das sich mit dem durch die Verteilerplatte 53 durchströmenden Wasserstoff vermischt, bevor es durch eine in der Brennstoffmischkammer 51 angeordnete Zündelektrode 13 entzündet wird. Die Kanäle der Strahlplatte 52 werden von dem heißen Verbrennungsabgas durchströmt und so auf die erforderliche Temperatur gebracht.

Durch die durch den Zuluftkanal 54 über der Verteilerplatte 53 erzeugte flächige Abgas -Verbrennungsluft-Gemisch-Strömung wird die Verteilerplatte 53 gekühlt, wodurch ein Flammenrückschlag durch die Verteilerplatte 53 verhindert ist.

## Patentansprüche

1. Hellstrahler, mit einem Brenner (1, 5), einem Gebläse (3) und einer als Abstrahlungsfläche dienenden, mit Flammendurchtrittskanälen versehenen Strahlplatte (12), wobei der Brenner (1, 5) mit einer Brenngaszuführung verbunden ist, wobei das Gebläse (3) dazu eingerichtet ist, dem Brenner (1, 5) Verbrennungsluft zuzuführen, wobei der Brenner (1, 5) eingerichtet ist, ein flächiges Glühen der Strahlplatte (12, 52) zu bewirken, wobei die Brenngaszuführung mit einer Wasserstoffquelle als Brenngasquelle verbunden ist, **dadurch gekennzeichnet, dass** ein Reflektor (4) angeordnet ist, der die Abstrahlungsfläche der Strahlplatte (12, 52) einfasst und der einen Abgasraum begrenzt, wobei dem Brenner (1, 5) vorgeschaltet ein Verbrennungsluft-Mischraum (39) angeordnet ist, der mit einer Verbrennungsluftquelle und dem Abgasraum zur Zuführung von Abgasen zur Verbrennungsluft verbunden ist.

2. Hellstrahler nach Anspruch 1, **dadurch gekennzeichnet, dass** die Brenngaszuführung als Wasserstoffzuführung (2) ausgebildet ist und die Wasserstoffzuführung (2) und das Gebläse (3) derart ausgebildet und ausgerichtet sind, dass Wasserstoffströmung und Verbrennungsluftströmung in einem Winkel zueinander angestellt sind, wobei der Winkel vorzugsweise kleiner gleich 90 Grad und größer gleich 45 Grad beträgt.

3. Hellstrahler nach Anspruch 1 oder 2 **dadurch gekennzeichnet, dass** der Abgasraum mit dem Verbrennungsluft-Mischraum (39) über einen Ejektor (32, 36) verbunden ist, wobei das Treibmedium des Ejektors (32, 36) durch das Gebläse (3) eingebrachte Verbrennungsluft und das in den Verbrennungsluft-Mischraum (39) angesaugte Medium in dem Abgasraum befindliches Abgas ist.

4. Hellstrahler nach Anspruch 3, **dadurch gekennzeichnet, dass** eine Stellvorrichtung (35) angeordnet ist, über die das Verhältnis des Verbrennungsluftvolumenstroms zum angesaugten Abgasvolumenstrom des Ejektors (32, 36) einstellbar ist.

5. Hellstrahler nach einem der vorgenannten Ansprüche **dadurch gekennzeichnet, dass** der Verbrennungsluft-Mischraum (39) innerhalb des Gebläses (3) angeordnet ist.

6. Hellstrahler nach einem der vorgenannten Ansprüche, **dadurch gekennzeichnet, dass** die Wasserstoffzufuhr flächig über eine Verteilerplatte (53) geführt ist, die parallel beabstandet zur Strahlplatte (52) angeordnet ist und die eine Brennstoffmischkammer (51) begrenzt.

7. Hellstrahler nach Anspruch 6, **dadurch gekennzeichnet, dass** ein die Verteilerplatte (53) zumindest bereichsweise umfassender Zuluftkanal (54) angeordnet ist, der mit dem Gebläse (3) verbunden ist.

8. Hellstrahler nach Anspruch 7, **dadurch gekennzeichnet, dass** der Zuluftkanal (54) derart ausgebildet ist, dass eine flächige Überströmung der Verteilerplatte (53) mit Verbrennungsluft bewirkt ist.

9. Hellstrahler nach einem der vorgenannten Ansprüche, **dadurch gekennzeichnet, dass** ein optischer Sensor angeordnet ist, der eingerichtet ist, wenigstens einen Parameter der durch den Brenner (1) erzeugten Flamme zu detektieren.

10. Hellstrahler nach Anspruch 9, **dadurch gekennzeichnet, dass** der optische Sensor ein UV-Sensor (43) ist.

11. Hellstrahler nach Anspruch 10, **dadurch gekennzeichnet, dass** der optische Sensor einen vorzugsweise stumpfen Winkel mit der Strahlplatte (12) einschließend auf diese ausgerichtet ist.

12. Hellstrahler nach einem der Ansprüche 9 bis 11, **dadurch gekennzeichnet, dass** der die Strahlplatte (12) zumindest bereichsweise einfassende Reflektor (4) mit einem Fenster (42) versehen ist, wobei der optische Sensor von außerhalb des Reflektors (4) durch das Fenster (42) auf die Strahlplatte (12) ausgerichtet ist.

13. Hellstrahler nach einem der Ansprüche 9 bis 12, **dadurch gekennzeichnet, dass** der optische Sensor mit einer mit dem Gebläse (3) verbundenen Stelleinrichtung zur Unterbrechung und/oder zur Einstellung der Verbrennungsluftzufuhr verbunden ist und/oder dass der optische Sensor mit einer mit der Brenngaszuführung verbundenen Stelleinrichtung zur Unterbrechung und/oder zur Einstellung der Wasserstoffzufuhr verbunden ist.

14. Hellstrahler nach Anspruch 13, **dadurch gekennzeichnet, dass** die Stelleinrichtung mit einem Steuer- und Regelmodul verbunden ist, das programmiert ist, die Flammeigenschaften anhand hinterlegter Sollparameter durch Veränderung der Wasserstoff- und/oder Verbrennungsluftmengen einzuregeln

## Claims

1. Light radiator having a burner (1, 5), a fan (3) and a radiating plate (12) serving as a radiating surface and provided with flame passage channels, wherein the burner (1, 5) is connected to a fuel gas supply, wherein the fan (3) is adapted to supply the burner (1, 5) with combustion air, wherein the burner (1, 5) is adapted to cause a surface glow of the radiating plate (12, 52), wherein the fuel gas supply is connected to a hydrogen source as fuel gas source, **characterised in that** a reflector (4) is arranged, which encloses the radiating surface of the radiating plate (12, 52) and which delimits an exhaust gas chamber, wherein a combustion air mixing chamber (39) is arranged upstream of the burner (1, 5), which is connected to a combustion air source and the exhaust gas chamber for the supply of exhaust gases to the combustion air.

2. Light radiator according to claim 1, **characterised in that** the fuel gas supply is designed as a hydrogen supply (2) and that the hydrogen supply (2) and the fan (3) are designed and aligned in such a manner that the hydrogen flow and combustion air flow are set at an angle to one another, wherein the angle is preferably smaller than or equal to 90 degrees and greater than or equal to 45 degrees.

3. Light radiator according to claim 1 or 2, **characterised in that** the exhaust gas chamber is connected to the combustion air mixing chamber (39) via an ejector (32, 36), wherein the driving medium of the ejector (32, 36) is combustion air introduced by the fan (3) and the medium sucked into the combustion air mixing chamber (39) is exhaust gas located in the exhaust gas chamber.

4. Light radiator according to claim 3, **characterised in that** an adjusting device (35) is arranged, via which the ratio of the combustion air volume flow to the sucked-in exhaust gas volume flow of the ejector (32, 36) is adjustable.

5. Light radiator according to one of the previous claims, **characterised in that** the combustion air mixing chamber (39) is arranged within the fan (3).

6. Light radiator according to one of the previous claims, **characterised in that** the hydrogen supply is guided over the entire surface of a distributor plate (53), which is arranged parallel at a distance from the radiating plate (52) and which delimits a fuel mixing chamber (51).

7. Light radiator according to claim 6, **characterised in that** an air supply channel (54) at least partially surrounding the distributor plate (53) is arranged, which is connected to the fan (3).

8. Light radiator according to claim 7, **characterised in that** the air supply channel (54) is designed in such a manner that combustion air flows over the entire surface of the distributor plate (53).

9. Light radiator according to one of the previous claims, **characterised in that** an optical sensor is arranged, which is set up to detect at least one parameter of the flame generated by the burner (1).

10. Light radiator according to claim 9, **characterised in that** the optical sensor is a UV sensor (43).

11. Light radiator according to claim 10, **characterised in that** the optical sensor is aligned with the radiating plate (12) including a preferably obtuse angle with the latter.

12. Light radiator according to one of claims 9 to 11, **characterised in that** the reflector (4) at least partially enclosing the radiating plate (12) is provided with a window (42), wherein the optical sensor is aligned with the radiating plate (12) from outside the reflector (4) through the window (42).

13. Light radiator according to one of claims 9 to 12, **characterised in that** the optical sensor is connected to an adjusting device connected to the fan (3) for interrupting and/or for adjusting the combustion air supply and/or that the optical sensor is connected to an adjusting device connected to the fuel gas supply for interrupting and/or for adjusting the hydrogen supply.

14. Light radiator according to claim 13, **characterised in that** the adjusting device is connected to a control and regulating module, which is programmed to adjust the flame properties by means of stored target parameters by changing the hydrogen and/or combustion air quantities.

## Revendications

1. Radiateur incandescent comprenant un brûleur (1, 5), une soufflerie (3), et une plaque incandescente (12) servant de surface de rayonnement et munie de conduits de passage des flammes, sachant que le brûleur (1, 5) est relié avec un dispositif d'amenée des gaz de combustion, sachant que la soufflerie (3) est configurée pour alimenter le brûleur (1, 5) en air de combustion, sachant que le brûleur (1, 5) est configuré pour faire luire la surface de la plaque incandescente (12, 52), sachant que le dispositif d'amenée des gaz de combustion est relié avec une source d'hydrogène officiant de source de gaz de combustion, **caractérisé en ce qu'**est disposé un réflecteur (4) qui entoure la surface de rayonnement de la plaque incandescente (12, 52), et qui délimite un compartiment à gaz brûlés, sachant qu'en amont du brûleur (1, 5) se trouve un compartiment mélangeur (39) d'air de combustion qui est relié à une source d'air de combustion et au compartiment à gaz brûlés, pour amener des gaz brûlés à l'air de combustion.

2. Radiateur incandescent selon la revendication 1, **caractérisé en ce que** le dispositif d'amenée de gaz de combustion est configuré comme un dispositif d'amenée (2) d'hydrogène, et **en ce que** le dispositif d'amenée (2) d'hydrogène et la soufflerie (3) sont configurés et orientés de sorte que le flux d'hydrogène en écoulement et le flux d'air de combustion en écoulement forment réciproquement un angle, sachant que cet angle est de préférence inférieur ou égal (≤) à 90 degrés, et supérieur ou égal (≥) à 45 degrés.

3. Dispositif selon l'une quelconque des revendications 1 ou 2, **caractérisé en ce que** le compartiment à gaz brûlés est relié avec le compartiment mélangeur (39) d'air de combustion via un éjecteur (32, 36), sachant que le fluide propulseur de l'éjecteur (32, 36) est de l'air de combustion introduit par la soufflerie (3) et sachant que le fluide aspiré dans le compartiment mélangeur (39) d'air de combustion est composé de gaz brûlés présents dans le compartiment à gaz brûlés.

4. Radiateur incandescent selon la revendication 3, **caractérisé en ce qu'**est agencé un dispositif d'ajustement (35) permettant de régler la proportion entre le débit volumique de l'air de combustion et le débit volumique aspiré des gaz d'échappement de l'éjecteur (32, 36).

5. Radiateur incandescent selon l'une quelconque des revendications précédentes, **caractérisé en ce que** le compartiment mélangeur (39) d'air de combustion est disposé à l'intérieur de la soufflerie (3).

6. Radiateur incandescent selon l'une quelconque des revendications précédentes, **caractérisé en ce que** l'amenée d'hydrogène à lieu à plat via une plaque de répartition (53), disposée distante de la plaque incandescente (52) parallèlement à celle-ci, et qui délimite une chambre de mélange (51) du combustible.

7. Radiateur incandescent selon la revendication 6, **caractérisé en ce qu'**est disposé un conduit d'air apporté (54) entourant au moins localement la plaque de répartition (53), conduit qui est relié avec la soufflerie (3).

8. Radiateur incandescent selon la revendication 7, **caractérisé en ce que** le conduit d'air apporté (54) est configuré de sorte à obtenir que l'air de combustion s'écoule à plat sur la plaque de répartition (53).

9. Radiateur incandescent selon l'une quelconque des revendications précédentes, **caractérisé en ce qu'**est disposé un capteur optique configuré pour détecter au moins un paramètre de la flamme générée par le brûleur (1).

10. Radiateur incandescent selon la revendication 9, **caractérisé en ce que** le capteur optique est un capteur d'UV (43).

11. Radiateur incandescent selon la revendication 10, **caractérisé en ce que** le capteur optique est orienté sur la plaque incandescente (12) pour former avec elle un angle de préférence obtus incluant la plaque incandescente.

12. Radiateur incandescent selon l'une des revendications 9 à 11, **caractérisé en ce que** le réflecteur (4) entourant au moins localement la plaque incandescente (12) est muni d'une fenêtre (42), sachant que le capteur optique est orienté, depuis l'extérieur du réflecteur (4) et à travers la fenêtre (42), sur la plaque incandescente (12).

13. Radiateur incandescent selon l'une des revendications 9 à 12, **caractérisé en ce que** le capteur optique est connecté avec un dispositif d'ajustement lui-même relié avec la soufflerie (3), afin d'interrompre et/ou de régler l'amenée d'air de combustion et/ou que le capteur optique est connecté avec un dispositif d'ajustement lui-même relié avec l'amenée de gaz de combustion, afin d'interrompre et/ou de régler l'amenée d'hydrogène.

14. Radiateur incandescent selon la revendication 13, **caractérisé en ce que** le dispositif d'ajustement est relié avec un module de commande et régulation programmé pour réguler les caractéristiques de la flamme, sur la base de paramètres de consigne enregistrés, en modifiant les quantités d'hydrogène et/ou les quantités d'air de combustion.
